# EUROPÄISCHE PATENTANMELDUNG

(11) **EP 1 798 699 A1**
(43) Veröffentlichungstag der Anmeldung: **20.06.2007**
(21) Anmeldenummer: 06019029.5
(22) Anmeldetag: 12.09.2006
(51) Int. Cl.: G08B 29/14

(54) **Brandwarnmelder und Verfahren zu dessen Überprüfung**

(30) Priorität: 16.12.2005 DE 102005060748
(71) Anmelder: Techem Energy Services GmbH, 65760 Eschborn (DE)
(72) Erfinder: Matussek, Dirk, 60318 Frankfurt am Main (DE); Reichard, Thomas, 61194 Niddatal (DE); Gutmann, Norbert, 64295 Darmstadt (DE); Teubner, Rainer, 60486 Frankfurt (DE)
(74) Vertreter: KEIL & SCHAAFHAUSEN Patentanwälte

(57) **Zusammenfassung**

Es werden ein Brandwarnmelder mit einer Selbstprüfvorrichtung (9) zur Funktionsprüfung des Brandwarnmelders (1) und ein entsprechendes Verfahren beschrieben, wobei die Selbstprüfvorrichtung (9) Prüfmittel (7, 4) zur Erzeugung von Prüfsignalen, einen zur Durchführung der Selbstprüfung eingerichteten Prozessor (8) und einen Speicher aufweist. Um die Ergebnisse der Selbstprüfung zu erhalten, sind diese in dem Speicher speicherbar. Ferner ist eine Sendeeinrichtung (10) vorgesehen, um die Ergebnisse der Selbstprüfung an eine Empfangseinrichtung (11) zu senden.

## Beschreibung

Die Erfindung betrifft einen Brandwarnmelder mit einer Selbstprüfvorrichtung zur Funktionsprüfung des Brandwarnmelders, wobei die Selbstprüfvorrichtung Prüfmittel zur Erzeugung von Prüfsignalen, einen zur Durchführung der Selbstprüfung eingerichteten Prozessor und einen Speicher aufweist. Ferner wird ein Verfahren zur Überprüfung eines Brandwarnmelders mit einer Selbstprüfvorrichtung beschrieben, welche in vorgebbaren Abständen eine Selbstprüfung durchführt.

Bei den Brandwarnmeldern kann es sich insbesondere um Rauchwarnmelder, Flammenmelder, Brandgasmelder oder Wärmemelder handeln, die alle geeignet sind, einen Brand anzuzeigen. Besonders häufig eingesetzt werden Rauchwarnmelder. Die Erfindung ist jedoch nicht auf Brandwarnmelder beschränkt, sondern bezieht sich grundsätzlich ganz allgemein auf Gefahrenmelder in Wohnungen oder Liegenschaften, deren Funktionsfähigkeit von Zeit zu Zeit überprüft werden soll oder muss. Neben den bereits genannten Brandmeldern können dies auch Feuchtemelder oder dergleichen sein.

Rauchwarnmelder werden in Wohnungen oder wohnungsähnlich bzw. gewerblich genutzten Räumen eingesetzt, um anwesende Personen frühzeitig vor Bränden oder Brandrauch zu warnen, damit diese dem Gefahrenereignis angepasst reagieren können. Um Brände rechtzeitig erkennen zu können, wird die Installation solcher Rauchwarnmelder in Wohnungen bei dem Wohnungsneubau und auch im Wohnungsbestand zunehmend gesetzlich vorgeschrieben. Gemäß Norm DIN 14676 "Rauchwarnmelder für Wohnhäuser, Wohnungen und Räume mit wohnungsähnlicher Nutzung - Einbau, Betrieb und Instandhaltung" sind Rauchwarnmelder mindestens einmal jährlich einer Funktionsprüfung zu unterziehen. Diese Prüfung wird in der Regel von Fachpersonal am Einbauort in der Wohnung durchgefügt, kann aber auch von dem Wohnungsnutzer selbst ausgeführt werden. Sie besteht in der Regel aus einer Sichtprüfung und einer Alarmprüfung. Die Sichtprüfung zielt auf mechanische Beschädigungen und Verschmutzungen der Raucheindringöffnungen und sieht gegebenenfalls eine Reinigung derselben vor. Die Alarmprüfung, bei der mit einer Prüftaste die Simulation von Rauch in einer Rauchmesserkammer ausgelöst wird, muss zu einem akustischen Alarm führen. Die Funktionsprüfung kann auch mit einem Wechsel der Batterie des Rauchwarnmelders verbunden sein.

Die vorbeschriebene manuelle Funktionsprüfung hat den Nachteil, dass sie am Einbauort des Rauchwarnmelders durchgeführt werden muss. Im Falle der Durchführung durch Fachpersonal bedeutet das hohe Personalkosten für die Anreise, Zutrittserlangung zur Wohnung und Durchführung der Prüfung. Die Prüfung durch den Wohnungsnutzer birgt das Risiko einer nicht fachgerechten Durchführung. Außerdem kann in diesem Fall die Einhaltung des durch die Norm vorgeschriebenen Wartungsintervalls nicht sichergestellt bzw. dokumentiert werden.

Der mit der manuellen Prüfung verbundene Aufwand führt in den allermeisten Fällen auch dazu, dass das vorgeschriebene maximale Wartungsintervall in der Regel weitgehend ausgeschöpft wird. Eine häufigere als die jährliche Funktionsprüfung wird daher praktisch nicht durchgeführt. Eine häufigere Prüfung würde jedoch die Funktionssicherheit erhöhen, weil mögliche Ausfälle eines Brandwarnmelders schneller erkannt werden. Aufgrund des hohen manuellen Prüfaufwands kann eine mit einer häufigeren Funktionsprüfung verbundene höhere Zuverlässigkeit der Rauchwarnmelder daher nicht erreicht werden.

Aus der DE 694 28 800 T2 ist ein optisch arbeitender Rauchmelder mit einer Selbstdiagnose bekannt, mit der überprüft wird, ob das Rauchdetektorsystem innerhalb seiner Kalibrationsgrenzen arbeitet. Dazu ist ein auf einem Mikroprozessor basierender Selbstdiagnoseschaltkreis vorgesehen, der periodisch die Empfindlichkeit der optischen Empfängerelektronik auf einen Rauchstörungs- bzw. Rauchverdunklungsniveau überprüft. Dadurch wird die Notwendigkeit für periodische manuelle Kalibriertests eliminiert. Bei Problemen mit der optischen Empfängerelektronik liefert das System eine entsprechende Anzeige. Bei diesem Rauchmelder lässt sich jedoch nicht feststellen, ob die Selbstdiagnose tatsächlich durchgeführt wurde. Daher ist der dort beschriebene Rauchmelder nicht geeignet, die gemäß den DIN-Vorschriften vorgenommene Prüfung auch entsprechend zu dokumentieren.

Aus der DE 10 2004 015 039 A1 ist eine Brandmeldeanlage bekannt, die aus einem an einen Bus angeschlossenen Brandmelder besteht. Über den Bus kann eine Zentrale Steuerung die Überprüfung des Brandmelders initiieren. Dazu steuert der Brandmelder dann über einen zusätzlichen Geräteausgang eine separate Prüfvorrichtung an, die den Brandfall durch Erzeugen einer künstlichen Rauchgaswolke simuliert. Die an den Bus angeschlossene Zentrale überprüft dann, ob der Brandmelder auslöst. Eine derartige Installation mit einem drahtgebundenen Bus-System ist jedoch sehr aufwendig und teuer und setzt eine hochwertige elektronische Ausrüstung voraus, um den Brandmelder zu nutzen und in regelmäßigen Intervallen zu überprüfen. Dies ist insbesondere für den privaten Wohnungsbau nicht geeignet.

Aus der DE 299 19 926 U1 ist ein elektronischer Rauchmelder mit einem modular ansteckbaren Funksender zur drahtlosen Übertragung eines Alarmsignals bekannt, um eine kostengünstige Möglichkeit zu schaffen, Rauchmelder auch im privaten Wohnungsbereich mit per Funk übertragbaren Alarmsignalen ausstatten zu können. Bei diesem Rauchmelder ist jedoch keine Selbstdiagnose möglich. Außerdem besteht die Gefahr, dass der nachträglich anbringbare Funksender beispielsweise aufgrund einer unzureichenden Kontaktierung die Alarmauslösung des Rauchmelders unter Umständen nicht zuverlässig überträgt. Insbesondere kann der Funksender auch abgenommen werden oder abfallen, mit der Folge, dass ein möglicher Alarm nicht mehr angezeigt wird.

Aufgabe der Erfindung ist es daher, die vorgeschriebene regelmäßige Funktionsprüfung eines Rauchwarnmelders zu automatisieren und eine kostengünstige Möglichkeit zu schaffen, die Funktionsfähigkeit des Rauchmelders zuverlässig feststellen zu können.

Diese Aufgabe wird mit den Merkmalen der unabhängigen Ansprüche 1 und 7 gelöst.

Bei dem erfindungsgemäßen Gefahren- bzw. Brandwarnmelder wird dazu vorgeschlagen, dass in dem Speicher der Selbstprüfvorrichtung die Ergebnisse der Selbstprüfung speicherbar sind und dass in dem Brandwarnmelder oder der Selbstprüfvorrichtung eine Sendeeinrichtung vorgesehen ist, um die Ergebnisse der Selbstprüfung an eine Empfangseinrichtung zu senden. Auf diese Weise stehen die Ergebnisse der Selbstprüfung in der Selbstprüfvorrichtung zur Verfügung und sind durch ein System oder eine Person jederzeit abrufbar, so dass die gesetzlich vorgeschriebenen Wartungen und Überprüfungen von Brandwarnmeldern einfach kontrollier- und dokumentierbar sind. Zusätzlich kann vorgesehen sein, dass im Falle von Funktionsstörungen die Ergebnisse beispielsweise in Form von Alarmmeldungen unmittelbar ausgesendet und/oder durch eine entsprechende Anzeige an dem Rauchwarnmelder selbst, bspw. eine gelbe oder rote Leuchtdiode (LED) angezeigt werden.

Dabei ist die Selbstprüfvorrichtung vorzugsweise mit in den Brandwarnmelder integriert, d.h. in ein Gehäuse des Brandwarnmelders aufgenommen. Auf diese Weise kann die Zuverlässigkeit der Selbstprüfvorrichtung erhöht werden, weil die Selbstprüfvorrichtung durch das Gehäuse des Brandwarnmelders geschützt ist. Außerdem lassen sich Brandwarnmelder mit integrierter Selbstprüfvorrichtung einfacher montieren, zumal Brandwarnmelder häufig mit einer autarken Energieversorgung, insbesondere einer Langzeitbatterie ausgerüstet sind, und daher ohne zusätzlichen Verkabelungsaufwand an den gewünschten Orten angebracht werden können. In der Regel ist es ausreichend, für den Brandwarn- bzw. Gefahrenmelder und die Selbstprüfvorrichtung eine gemeinsame Langzeitbatterie vorzusehen. Es ist erfindungsgemäß jedoch auch möglich, den Brandwarnmelder und die Selbstprüfvorrichtung durch zwei getrennte Batterien zu versorgen, wobei vorzugsweise bei Ausfall einer Batterie die andere Batterie die Energieversorgung des Gesamtgerätes übernimmt.

In einer alternativen Ausgestaltung des Brandwarnmelders kann die Selbstprüfvorrichtung auch als separates Gerät ausgebildet sein, welches zwischen dem Brandwarnmelder und dessen Befestigungsfläche, typischer Weise einer Zimmerdecke, angebracht ist.

Zum Aussenden der Ergebnisse der Selbstprüfung kann die Sendeeinrichtung des Brandwarnmelders bzw. der Selbstprüfvorrichtung vorzugsweise als Funksender ausgebildet sein, der die Ergebnisse der Selbstprüfung als Funktelegramme aussendet. Um diese abrufen zu können, kann der Brandwarnmelder in einer einfach realisierbaren Ausgestaltung zusätzlich auch einen Funkempfänger aufweisen, so dass eine bidirektionale Funkkommunikation zwischen der Selbstprüfvorrichtung und einem Ablesegerät aufgebaut wird, welches ebenfalls mit Funkempfänger und -sender ausgestattet ist. Dazu können bei einer turnusgemäßen Überprüfung der Brandwarnmelder durch einen Funkbefehl einfach die Ergebnisse der letzten Selbstprüfung(en) aus dem Speicher abgerufen werden. Gegebenenfalls kann auch die Durchführung einer aktuellen Selbstprüfung veranlasst werden.

Dazu sind die Funksender und -empfänger vorzugsweise derart ausgelegt, dass die Fernsteuerung bzw. Fernablesung auch von außerhalb einer Wohnung ausgelöst werden kann, beispielsweise durch einen Ableser mit einem tragbaren Auslöse- und/oder Anzeigegerät mit Funksender und -empfänger. Gegenüber einer manuellen Sicht- und Funktionsprüfung reduziert sich hierdurch der Prüfaufwand erheblich, weil die Wohnungen einer Liegenschaft nicht mehr betreten werden müssen und bei entsprechender Funkreichweite auch die Selbstprüfungen der Rauchwarnmelder mehrerer Wohnungen gleichzeitig ausgelöst werden können. Die Prüfergebnisse werden dann unmittelbar nach Durchführung der Prüfung oder Empfang eines Abrufsignals per Funk an das mobile Ablesegerät übertragen. Dadurch ist es erfindungsgemäß insbesondere auch möglich, die Wartung und Überprüfung von Gefahrenmeldern in Wohnungen mit in eine insbesondere funkgesteuerte Verbrauchswertablesung, beispielsweise eine Heizkostenerfassung, zu integrieren.

Gemäß einer besonders bevorzugten Ausführungsform verfügt der Prozessor der Selbstprüfvorrichtung, welcher insbesondere einen Mikrocontroller und den integrierten Speicher aufweisen kann, über ein Zeitmodul zur zeitgesteuerten Auslösung der Selbstprüfung und/oder Aussendung der Ergebnisse der Selbstprüfung. Somit kann der Prozessor die Selbstprüfung zeitgesteuert durchführen und beispielsweise monatlich oder wöchentlich einen Funktionstest des Rauchwarnmelders vornehmen. Das Ergebnis der Selbstprüfung kann unmittelbar ausgesendet und/oder als Wertehistorie mit einem Zeitstempel in dem Speicher des Prozessors abgelegt werden, so dass sämtliche Werte auch früherer Funktionsprüfungen abrufbar sind. Außerdem kann ein festgestellter Funktionsfehler auch unmittelbar an dem Brandwarnmelder bspw. optisch angezeigt werden.

Damit führt die erfindungsgemäße Selbstprüfvorrichtung über einen Mikrocontroller mit Uhr- und Kalenderfunktion, die als Hardware oder Software in dem Mikrocontroller ausgeführt sein kann, gesteuert von dieser Uhr- und Kalenderfunktion in festen Intervallen oder programmierbaren Sequenzen Selbstprüfungen aus, wobei die Zeitpunkte und Intervalle der Selbstprüfungen bei der Fertigung und/oder der Montage beispielsweise über eine Parametrierschnittstelle einstellbar sind. Besonders vorteilhaft ist es, wenn die Prüfergebnisse mit einem Zeitstempel im Speicher der Selbstprüfvorrichtung abgelegt werden, so dass bei einer späteren Aussendung der Ergebnisse der Selbstprüfvorrichtung der Zeitpunkt der jeweiligen Überprüfung feststellbar ist.

Vorzugsweise weist der Brandmelder daher auch eine Schnittstelle zur Parametrierung der Selbstprüfvorrichtung auf, insbesondere zur Eingabe eines Prüfschemas oder mehrerer, beispielsweise zu verschiedenen Zeiten ausgeführten Prüfschemata mit verschiedenem Prüfungsumfang. Die Schnittstelle, beispielsweise eine optische Schnittstelle, kann auch zur Auslesung von Fehlermeldungen und/oder Auslesung der Ergebnisse der Selbstprüfung verwendet werden.

Die Erfindung betrifft ferner ein Verfahren zur Überprüfung eines Brandwarnmelders mit einer Selbstprüfvorrichtung, welche in vorgebbaren Abständen eine Selbstprüfung durchführt. Das erfindungsgemäße Verfahren ist insbesondere zur Durchführung bei dem vorbeschriebenen Brandwarnmelder oder sonstigen Gefahrenmeldern, insbesondere in Liegenschaften oder Wohnungen, geeignet. Bei dem Verfahren werden erfindungsgemäß die Ergebnisse der Selbstprüfung in der Selbstprüfvorrichtung gespeichert und zu vorgebbaren Zeitpunkten zum Empfang durch eine separate Empfangseinrichtung ausgesendet.

Eine einfache Variante ist eine bidirektionale Funkkommunikation, bei der die Selbstprüfvorrichtung und eine als Gerät zur Auslesung gestaltete Empfangseinrichtung jeweils einen Funksender und -empfänger aufweisen, so dass die gespeicherten Ergebnisse der Selbstprüfung mittels eines Funktelegrams bei der Selbstprüfvorrichtung angefordert und daraufhin durch die Selbstprüfvorrichtung zum Empfang durch die separate Empfangsseinrichtung mittels eines anderen Funktelegrams ausgesendet werden.

Das Verfahren lässt sich auch in Kombination mit in einer Liegenschaft angeordneten Datensammlern verwenden, die drahtgebunden oder per Funk mit Verbrauchswerterfassungsgeräte, insbesondere Heizkostenverteilern, Elektrizitätszählern, Wasserzählern oder dergleichen, kommunizieren. Diese Datensammler können erfindungsgemäß so eingerichtet werden, dass sie auch die Ergebnisse der Selbstprüfung des Brandwarnmelders empfangen und zur späteren Auslesung mit abspeichern. Die Datensammler können auch die Prüfung der Brandwarnmelder zu bestimmten Zeitpunkten auslösen und die Prüfergebnisse dann nebenbei mit empfangen. Die Auslösezeitpunkte können autark von dem entsprechenden Datensammler und/oder auf ein direktes Kommando hin gebildet werden, welches bspw. in einem Fernablese-Leitstand ausgelöst und per Datenfernübertragung an die entsprechenden Datensammler übermittelt wird. So werden auch kurzfristig zusätzliche Zwischenprüfungen auf Anforderung ermöglicht. Grundsätzlich ist ein Datensammler in einer bspw. auch nur unidirektionalen Funkkommunikation, die nachfolgend beschrieben wird, geeignet, per Datenfernübertragung eine Fernauslesung der Ergebnisse der Selbstprüfung zu ermöglichen.

Eine besonders kostengünstige Variante des vorgeschlagenen Verfahrens lässt sich realisieren, wenn die Ergebnisse der Selbstprüfung durch die Selbstprüfvorrichtung in einer unidirektionalen Funkkommunikation ausgesendet werden. Diese Art der Datenübertragung wird vielfach auch bei der Verbrauchswerterfassung genutzt, so dass sich das erfindungsgemäße Verfahren besonders gut mit üblichen Verfahren zur Verbrauchswertablesung kombinieren lässt. Dabei können die Ergebnisse der Selbstprüfvorrichtung wie vorbeschrieben durch fest installierte Datensammler oder mittels mobiler Empfangsgeräte als Empfangseinrichtungen ausgelesen.

Dann ist es besonders vorteilhaft, wenn die Aussendung der Ergebnisse der Selbstprüfung in vorgebbaren Intervallen erfolgt. Bei einer mobilen Auslesung müssen die Funktelegramme mit den Ergebnisdaten der Selbstprüfvorrichtung häufig ausgesendet werden, damit der Empfang auch durch mobile Empfangsgeräte möglich ist, die bei der mobilen Verbrauchswerterfassung eingesetzt werden. Typischerweise können derartige Aussendungen dann etwa alle 30 Sekunden erfolgen, so dass die Funktelegramme bei einer üblichen Verbrauchswertauslesung in der Liegenschaft ohne weitere Maßnahmen mit erfasst werden. Bei stationären Datensammlern als Empfangseinrichtung sind dagegen wenige, vorzugsweise zufällig verteilte Aussendungen nach Vornahme der Selbstprüfung ausreichend.

Erfindungsgemäß ist es besonders vorteilhaft, wenn verschiedene Prüfschemata mit unterschiedlichem Prüfumfang vorgebbar sind. Außerdem kann die Durchführung einer Selbstprüfung zeitgesteuert erfolgen, so dass die Selbstprüfvorrichtung unabhängig von äußeren Einflüssen aktiviert wird und zu verschiedenen Zeiten gegebenenfalls verschiedene Prüfschemata ausgeführt werden können. Wenn zum Beispiel kalendergesteuert eine wöchentliche Selbstüberprüfung durchgeführt wird, kann diese beispielsweise auf die elektronische Simulation eines Sensorsignals und die elektronische Detektion des Ansteuersignals für den akustischen Alarmgeber beschränkt werden. Darüber hinaus kann ein- oder zweimal jährlich kalendergesteuert eine vollständige Selbstprüfung mit einem Prüfstoff, bspw. einem Prüfaerosol oder einem in den Rauchwarnmelder einsetzbaren Streukörper, und einem akustischen Alarmgebertest über ein Mikrofon erfolgen. Dadurch kann der Vorteil häufiger Überprüfung mit dem Schonen von Ressourcen (Prüfstoff, Batterieladung) verbunden werden. Darüber hinaus kann auch eine über Funk ausgelöste Selbstprüfung in ihrem Prüfumfang einstellbar sein, wobei der Prüfumfang im Funkkommando spezifiziert wird.

Besonders vorteilhaft ist es, wenn es mittels geeigneter Prüfmittel möglich ist, sämtliche Komponenten des Brandwarnmelders zu prüfen. Die Prüfmittel der Selbstprüfvorrichtung können vorzugsweise derart ausgebildet sein, dass die Selbstprüfung den kompletten Rauchwarnmelder mit allen beteiligten Komponenten und Funktionsgruppen, angefangen von dem Rauchsensor selbst bis hin zum dem akustischen Alarmgeber oder Teilen davon, überprüft.

Der Rauchsensor kann beispielsweise nach dem Streulichtprinzip arbeiten, wobei eine Lichtquelle und ein Lichtempfänger vorgesehen sind, die im Normalzustand derart angeordnet sind, dass das von der Lichtquelle ausgesandte Licht in dem Lichtempfänger nicht empfangen wird. Erst wenn Rauch in den Brandwarnmelder eintritt, wird ein Teil des Lichts reflektiert und von dem Lichtsensor nachgewiesen. In diesem Fall ist es möglich, die Funktion des Brandwarnmelders durch Einsprühen eines geeigneten Prüf-Aerosols oder dergleichen zu testen, weil nach dem Einsprühen des geeigneten Prüfstoffs das an dem Prüfstoff reflektierte Licht nachgewiesen werden müsste.

Ferner könnte das Prüflicht durch eine zweite Lichtquelle in dem Rauchwarnmelder simuliert werden. Dabei wäre es aus Redundanzgründen besonders vorteilhaft, wenn jeweils zwei Rauchsensorpaare, jeweils bestehend aus Lichtquelle und Lichtdetektor, derart in dem Rauchwarnmelder angeordnet sind, dass die Lichtquelle des ersten Rauchsensorpaars als Rauchwarnmelder mit dem Lichtdetekor des ersten Rauchsensorpaars zusammen arbeitet und der Lichtdetektor des zweiten Rauchsensorpaars als Prüfsensor für die Lichtquelle des ersten Rauchsensorpaars ausgebildet ist. Entsprechendes kann für das zweite Rauchsensorpaar gelten, so dass eine redundante Rauchsensoranordnung erreicht wird.

Weiterhin kann beispielsweise durch Anschlüsse an dem Mikrocontroller des Prozessors selbst die Batteriespannung des Rauchwarnmelders überprüft werden. Dazu kann der Entladezustand und das Pulslastverhalten der Batterie des Rauchwarnmelders geprüft werden. Ferner kann der akustische Alarmgeber durch Vorsehen eines geeigneten Mikrofons überprüft werden. Dabei kann die Anschaltzeit des Alarmgebers beziehungsweise der Sirene erfindungsgemäß so kurz gehalten werden, dass diese - sofern die Überprüfung nicht in normalen Ruhezeiten durchgeführt wird - von dem Bewohner oder Nutzer einer Liegenschaft überhaupt nicht bemerkt wird. Dazu kann die Auslösung der Selbstprüfung auch mit dem Ausgang eines Tageslichtsensors verknüpft werden, so dass eine ggf. unvermeidliche Geräuschbelästigung nichts nachts erfolgt.

Die Erfindung automatisiert also die Funktionsprüfung von Brandwarnmeldern oder sonstigen Gefahrenmeldern durch eine Selbstprüfung und ermöglicht eine weitere Rationalisierung der Funktionsprüfung durch deren Einbindung in andere, sowieso im Gebäude ablaufende Service-Vorgänge, wie beispielsweise die Funkfernablesung von Verbrauchserfassungsgeräten. Dies führt zu einer Optimierung der Betriebskosten gesetzlich vorgeschriebener Rauchwarnmelder oder dergleichen. Darüber hinaus ermöglicht die Erfindung durch die Automatisierung eine höhere Prüfhäufigkeit, welche die Zuverlässigkeit eines Brandalarms dadurch erhöht, dass bei einem Defekt der Brand- bzw. Rauchwarnmelder schneller ausgetauscht werden kann.

Weitere Merkmale, Vorteile und Anwendungsmöglichkeiten der vorbeschriebenen Erfindung ergeben sich aus der nachfolgenden Beschreibung eines Ausführungsbeispiels und der Zeichnung. Dabei bilden alle beschriebenen oder dargestellten Merkmale für sich den Gegenstand der vorliegenden Erfindung, auch unabhängig von der Zusammenfassung in den Ansprüchen oder deren Rückbezügen.

Die einzige Fig. 1 zeigt schematisch einen erfindungsgemäßen Rauchwarnmelder mit einer Selbstprüfvorrichtung.

Der als Rauchwarnmelder ausgebildete Brandmelder 1 weist eine durch nicht dargestellte Raucheindringöffnungen nach außen hin offene Prüfkammer 2 auf, in die im Brandfall Rauch eintritt, der durch Rauchsensorpaare 3, 4 festgestellt wird. Ein Rauchsensorpaar 3, 4 besteht aus einer als LED ausgebildeten Lichtquelle 5 und einem als Fotodiode ausgebildeten Lichtdetektor 6. Dabei sind die Lichtquelle 5 und der Lichtdetektor 6 eines jeden Rauchsensorpaars 3, 4 so angeordnet, dass das von der Lichtquelle 5 ausgestrahlte Licht nicht direkt auf den Lichtdetektor 6 desselben Rauchsensorpaares 3, 4 fällt. Aufgrund schwarzer Wände der Prüfkammer 2 gelangt auch kein Streulicht zu dem Lichtsensor. Füllt sich aber die Prüfkammer 2 mit Rauch, dann wird ein Teil des Prüflichts der Lichtquelle 5 auf den Lichtsensor 6 desselben Lichtdetektors gestreut, womit die Anwesenheit von Rauch festgestellt wird.

Zur Überprüfung des Rauchwarnmelders 1 ist eine Selbstprüfvorrichtung 9 vorgesehen, die einen Prozessor 8 mit einem Mikrocontroller und einem Speicher aufweist. Zur Prüfung des Rauchwarnmelders 1 kann gesteuert durch den Prozessor 8 ein Prüf-Aerosol 7 in die Prüfkammer 2 eingeströmt werden, so dass das von einer Lichtquelle 5 ausgestrahlte Licht auf dem Lichtdetektor 6 desselben Rauchsensorpaares 3, 4 nachgewiesen wird. Durch eine derartige Prüfung wird die normale Funktion des Rauchwarnmelders im Brandfall simuliert, wobei zusätzlich vorgesehen sein kann, dass das Prüf-Aerosol durch die auch für den Raucheintritt vorgesehenen Öffnungen in die Prüfkammer einströmen muss. Auf diese Weise werden die Raucheindringöffnungen auf Verschmutzung durch Staub oder Flusen mit überprüft.

Ein zweites Prüfprinzip lässt sich durch das Paar der Rauchsensoren 3, 4 realisieren, wobei die Lichtquelle 5 des Rauchsensorpaars 3 derart angeordnet ist, dass sie direkt auf den Lichtdetektor 6 des Rauchsensorpaars 4 einstrahlt. Entsprechend ist die Lichtquelle 5 des Rauchsensorpaars 4 derart angeordnet, dass von ihr ausgestrahltes Licht unmittelbar auf den Lichtdetektor 6 des ersten Rauchsensorpaars 3 einfällt. Auf diese Weise können durch die Lichtquelle 5 und den Lichtdetektor 6 des Rauchsensorpaars 4 die Funktion der Komponenten 5, 6 des Rauchsensorpaars 3 vollständig überprüft werden.

Sollte sich bei der Funktionsprüfung zeigen, dass eine der beiden Komponenten 5, 6 des Rauchsensorpaars 3 nicht funktioniert, kann der Prozessor 6 eine Umstellung des verwendeten Rauchsensorpaars auf das Rauchsensorpaar 4 veranlassen, bis eine Wartung erfolgt und das Rauchsensorpaar 3 instand gesetzt ist. Alternativ kann der Prozessor 8 zur normalen Rauchdetektion auch abwechselnd mit dem Rauchsensorpaar 3 und dem Rauchsensorpaar 4 arbeiten, so dass ein Ausfall des kompletten Rauchwarnmelders 1 aufgrund der vorgesehenen Redundanz unwahrscheinlich ist.

Zusätzlich kann ein Alarm auslösendes Sensorausgangssignal beispielsweise durch den Prozessor 8 elektronisch erzeugt und in die Auswerteelektronik eingespeist werden, um lediglich eine Überprüfung des elektronischen Schaltkreises vorzunehmen. Ferner kann zusätzlich eine optische Überprüfung der Raucheindringöffnungen auf Verschmutzung beispielsweise mittels einer Lichtschranke erfolgen. Dazu ist es möglich, das vorhandene Umgebungslicht durch die Raucheindringöffnung hindurch zu detektieren.

Der Rauchmelder 1 weist ferner einen nicht dargestellten akustischen Alarmgeber auf, der bei Stimulation des Rauchwarnmelders 1 über ein ebenso nicht dargestelltes Mikrofon durch Selbstprüfvorrichtung 9 überprüft werden kann.

Die Selbstprüfung durch die Selbstprüfvorrichtung 9 erfolgt kalender- und uhrengesteuert. Dazu weist der Prozessor 8 einen entsprechenden Zeitgeber auf.

Das Prüfergebnis einer Selbstprüfung wird in dem nicht dargestellten Speicher des Prozessors 8 zum Abruf bzw. zur Aussendung hinterlegt.

Aus diesem Speicher werden die Ergebnisse der Selbstprüfung mittels einer Sendeeinrichtung 10 in regelmäßigen Zeitintervallen von beispielsweise 30 Sekunden per Funk ausgesendet, so dass sie mit einem mobilen Empfangsgerät 11 mit entsprechendem Funkempfänger empfangen werden können. Diese unidirektionale Funkkommunikation wird auch durch Verbrauchserfassungsgeräte genutzt, um mit dem mobilen Empfangsgerät 11 Verbrauchswerte beispielsweise von Heizkostenverteilern, Elektrizitätszählern, Wasseruhren oder dergleichen auszulesen.

Der Rauchwarnmelder 1 ist daher besonders geeignet, ein Verfahren zur Überprüfung des Rauchwarnmelders 1 mit einer Selbstprüfvorrichtung 9 durchzuführen, die in vorgebbaren Abständen eine Selbstprüfung veranlasst und die Ergebnisse der Selbstprüfung in einem einen Mikrocontroller und einen Speicher aufweisenden Prozessor 8 speichert. Diese Ergebnisse werden dann durch eine Sendeeinrichtung 10 zu vorgebbaren Zeitpunkten ausgesendet, um durch ein Empfangsgerät 11 empfangen zu werden. Anstelle des beschriebenen mobilen Empfangsgerätes 11 können auch ortsgebundene Datensammler eingesetzt werden, welche die ausgesendeten Ergebnisse der Selbstprüfung empfangen und verwalten. Grundsätzlich ist auch eine bidirektionale, funk- oder drahtgebundene Kommunikation zum Abruf der Ergebnisse der Selbstprüfung denkbar.

Durch das erfindungsgemäße System ist es daher einfach möglich, Selbstprüfungen eines Gefahrenmelders vorzunehmen und entsprechend den gesetzlichen Normvorschriften zu dokumentieren.

### Bezugszeichenliste:

- 1: Brand- bzw. Rauchwarnmelder
- 2: Prüfkammer
- 3: Rauchsensorpaar
- 4: Rauchsensorpaar
- 5: Lichtquelle, LED
- 6: Lichtdetektor, Photodiode
- 7: Prüf-Aerosol
- 8: Prozessor
- 9: Selbstprüfvorrichtung
- 10: Sendeeinrichtung
- 11: Empfangseinrichtung, mobiles Empfangsgerät

## Patentansprüche

1. Brandwarnmelder mit einer Selbstprüfvorrichtung (9) zur Funktionsprüfung des Brandwarnmelders (1), wobei die Selbstprüfvorrichtung (9) Prüfmittel (7, 4) zur Erzeugung von Prüfsignalen, einen zur Durchführung der Selbstprüfung eingerichteten Prozessor (8) und einen Speicher aufweist, **dadurch gekennzeichnet, dass** in dem Speicher die Ergebnisse der Selbstprüfung speicherbar sind und eine Sendeeinrichtung (10) vorgesehen ist, um die Ergebnisse der Selbstprüfung an eine Empfangseinrichtung (11) zu senden.

2. Brandwarnmelder nach Anspruch 1, **dadurch gekennzeichnet, dass** die Selbstprüfvorrichtung (9) in den Brandwarnmelder (1) integriert ist.

3. Brandwarnmelder nach Anspruch 1 oder 2, **dadurch gekennzeichnet, dass** die Sendeeinrichtung (10) ein Funksender ist.

4. Brandwarnmelder nach einem der vorhergehenden Ansprüche, **dadurch gekennzeichnet, dass** der Prozessor (8) ein Zeitmodul zur zeitgesteuerten Auslösung der Selbstprüfung und/oder Aussendung der Ergebnisse der Selbstprüfung aufweist.

5. Brandwarnmelder nach einem der vorhergehenden Ansprüche, **dadurch gekennzeichnet, dass** der Brandwarnmelder (1) eine Schnittstelle zur Parametrierung der Selbstprüfvorrichtung (9) aufweist.

6. Verfahren zur Überprüfung eines Brandwarnmelders (1) mit einer Selbstprüfvorrichtung (9), welche in vorgebbaren Abständen eine Selbstprüfung durchführt, **dadurch gekennzeichnet, dass** die Ergebnisse der Selbstprüfung in der Selbstprüfvorrichtung (9) gespeichert und zu vorgebbaren Zeitpunkten zum Empfang durch eine separate Empfangseinrichtung (11) ausgesendet werden.

7. Verfahren nach Anspruch 6, **dadurch gekennzeichnet, dass** die Ergebnisse der Selbstprüfung durch die Selbstprüfvorrichtung (9) in einer unidirektionalen Funkkommunikation ausgesendet werden.

8. Verfahren nach Anspruch 6 oder 7, **dadurch gekennzeichnet, dass** die Aussendung in vorgebbaren Intervallen erfolgt, so dass der Empfang durch mobile Empfangsgeräte (11) möglich ist.

9. Verfahren nach einem der Ansprüche 6 bis 8, **dadurch gekennzeichnet, dass** verschiedene Prüfschemata mit unterschiedlichem Prüfumfang vorgebbar sind.

10. Verfahren nach einem der Ansprüche 6 bis 9, **dadurch gekennzeichnet, dass** die Durchführung einer Selbstprüfung zeitgesteuert erfolgt.

11. Verfahren nach einem der Ansprüche 9 oder 10, **dadurch gekennzeichnet, dass** zu verschiedenen Zeiten verschiedene Prüfschemata ausgeführt werden.

12. Verfahren nach einem der Ansprüche 6 bis 11, **dadurch gekennzeichnet, dass** mittels geeigneter Prüfmittel sämtliche Komponenten des Brandwarnmelders geprüft werden.
